# EUROPÄISCHE PATENTSCHRIFT

(11) **EP 0 373 229 B1**
(45) Veröffentlichungstag und Bekanntmachung des Hinweises auf die Patenterteilung: **16.09.1992**
(21) Anmeldenummer: 88120714.6
(22) Anmeldetag: 12.12.1988
(51) Int. Cl.: F04C 29/08

(54) **Mechanische Vakuumpumpe mit einer federbelasteten Rückschlagklappe**
Mechanical vacuum pump with a spring loaded return valve
Pompe à vide mécanique avec une soupape anti-retour chargée par ressort

(43) Veröffentlichungstag der Anmeldung: 20.06.1990
(73) Patentinhaber: ALCATEL HOCHVAKUUMTECHNIK GmbH, D-97877 Wertheim (DE)
(72) Erfinder: Bürger, Heinz-Dieter, D-6980 Wertheim/Main (DE)
(74) Vertreter: Weinmiller, Jürgen

(56) Entgegenhaltungen:
- FR-A- 1 073 834
- FR-A- 1 121 079

## Beschreibung

Die Erfindung bezieht sich auf eine mechanische Vakuumpumpe mit einem Gehäuse, das einen vakuumseitigen Einlaßkanal und einen druckseitigen Auslaßkanal aufweist, wobei letzterer mit einer federbelasteten Rückschlagklappe versehen ist.

Mechanische Vakuumpumpen besitzen ein motorisch angetriebenes Verdrängerglied, z.B. einen Hubkolben, einen oder mehrere Drehkolben, einen Drehschieber oder einen Sperrschieber. Zumindest im Auslaßkanal dieser Pumpe ist meist eine federbelastete Rückschlagklappe vorgesehen, die den erreichten Vakuumzustand eines zu evakuierenden Gefäßes nach dem Ausschalten der Pumpe zu erhalten erlaubt. Mechanische Vakuumpumpen werden oft zur Erzielung eines höheren Vakuums mit Pumpen anderer Bauart, insbesondere Diffusionspumpen und Molekularpumpen, kombiniert, wobei dann die mechanische Pumpe als Vorpumpe wirkt und gegen Atmosphärendruck arbeitet. In manchen Fällen wurde auch bereits der mechanischen Vakuumpumpe eine Treibmittelpumpe, insbesondere eine Wasserringpumpe vorgeschaltet, so daß die mechanische Pumpe nicht mehr gegen Atmosphärendruck, sondern gegen einen deutlich geringeren Druck arbeiten muß, was sich zugunsten des erreichbaren Endvakuums der mechanischen Pumpe auswirkt.

Aufgabe der Erfindung ist es, eine mechanische Vakuumpumpe in Richtung auf ein höheres Endvakuum zu verbessern, wobei zugleich die Kühlung bei vergleichbarer Leistungsaufnahme verbessert werden soll. Damit eignet sich die Erfindung besonders für trocken laufende Drehschieberpumpen, da hier die Erwärmung des Pumpengehäuses größere Probleme aufwirft.

Diese Aufgabe wird erfindungsgemäß dadurch gelöst, daß in Strömungsrichtung vor der Rückschlagklappe eine Gasstrahlpumpe in den Auslaßkanal der mechanischen Vakuumpumpe eingebaut ist. Vorzugsweise verläuft die Strahlrichtung der Gasstrahlpumpe parallel zur Dichtfläche der Rückschlagklappe.

Solange die Rückschlagklappe im Anfangsstadium eines Pumpvorgangs häufig geöffnet wird, wirkt die Gasstrahlpumpe praktisch nur als ein Kühlorgan für den Verdichtungsraum, zu dem der Auslaßkanal der Pumpe gehört. Mit abnehmendem Massestrom schließt die Rückschlagklappe den Auslaßkanal ab, und die restlichen Moleküle werden von dem Strahl der Gasstrahlpumpe erfaßt und abgeführt.

Die Erfindung wird nachfolgend anhand eines bevorzugten Ausführungsbeispiels mithilfe der einzigen Zeichnung näher erläutert, die schematisch im Schnitt eine Vakuumpumpe gemäß der Erfindung zeigt.

Das gewählte Ausführungsbeispiel betrifft eine Drehschieberpumpe mit einem Gehäuse 1 und einem rotierenden Drehschieber 2. Das Gehäuse sitzt in einer nicht dargestellten Ölwanne und besitzt einen Einlaß 3, der mit einem zu evakuierenden Gefäß verbindbar ist, und einen Auslaßkanal 4, der über eine Rückschlagklappe 5 mit der Umgebungsatmosphäre in Verbindung gebracht werden kann. Die Rückschlagklappe 5 wird durch eine Feder 6 in Schließstellung gehalten, solange der Druck im Auslaßkanal 4 den durch Atmosphärendruck und die Feder 6 erzeugten Gegendruck nicht übersteigt.

In Strömungsrichtung der zu pumpenden Gase vor der Rückschlagklappe 5 sitzt im Auslaßkanal 4 eine Gasstrahlpumpe, deren Strahlrichtung parallel zur Dichtfläche der Rückschlagklappe 5 verläuft. Die Pumpe besteht aus einer Injektionsdüse 7 und einem dazu fluchtenden Auffangrohr 8. Die Düse 7 ist über eine in das Gehäuse 1 der Pumpe eingearbeitete Leitung 9 an eine nicht dargestellte Druckluftquelle anschließbar, während das Auffangrohr entweder in die Außenatmosphäre mündet oder, wie es meist der Fall ist, mit einem Aufbereitungsbehälter verbunden ist, in dem aus dem zu evakuierenden Behälter stammende toxische Gase aus dem Luftstrom abgetrennt werden können. Statt Luft kann auch ein anderes, insbesondere ein inertes Gas als Treibmittel verwendet werden.

Die erfindungsgemäße Pumpe ist nicht vergleichbar mit der Hintereinanderschaltung einer mechanischen Vakuumpumpe und einer Treibmittelpumpe, da bei einer solchen Hintereinanderschaltung die Treibmittelpumpe hinter der Rückschlagklappe 5 sitzen würde und alle von der mechanischen Pumpe geförderten Moleküle anschließend durch die Gasstrahlpumpe abgesaugt würden. Durch die Integration der Gasstrahlpumpe in die mechanische Vakuumpumpe, und zwar in Strömungsrichtung vor der Rückschlagklappe dieser Pumpe, wird das hohe Saugvermögen der mechanischen Vakuumpumpe bei geringer Druckdifferenz zwischen Einlaß- und Auslaßkanal voll wirksam, während mit zunehmendem Vakuum der Auslaßkanal 4 vor der Rückschlagklappe durch die Gasstrahlpumpe auf einen deutlich unter Atmosphärendruck liegenden Wert gebracht wird, wodurch das zu erzielende Endvakuum im Einlaßkanal 3 um mindestens einen Faktor 10 erhöht wird.

Die Erfindung ist nicht im einzelnen auf das dargestellte Ausführungsbeispiel beschränkt. So kann die Gasstrahlpumpe auch in Verbindung mit einer mechanischen Vakuumpumpe eines anderen Typs wie z.B. einer Roots-Pumpe oder einer Sperrschieberpumpe verwendet werden. Auch bei ölgeschmierten mechanischen Vakuumpumpen ist die Erfindung mit Vorteil anwendbar.

In allen Fällen wirkt die Gasstrahlpumpe nicht nur zugunsten eines besseren Endvakuums, sondern auch als wärmeabführendes Element, so daß die Erwärmung der Pumpe verringert ist.

## Patentansprüche

1. Mechanische Vakuumpumpe mit einem Gehäuse, das einen vakuumseitigen Einlaßkanal und einen druckseitigen Auslaßkanal aufweist, wobei letzterer mit einer federbelasteten Rückschlagklappe versehen ist, dadurch **gekennzeichnet,** daß in Strömungsrichtung vor der Rückschlagklappe (5) eine Gasstrahlpumpe (7, 8) in den Auslaßkanal (4) der mechanischen Vakuumpumpe eingebaut ist.

2. Vakuumpumpe nach Anspruch 1, dadurch gekennzeichnet, daß die Strahlrichtung der Gasstrahlpumpe (7, 8) parallel zur Dichtfläche der Rückschlagklappe (5) verläuft.

## Claims

1. A mechanical pump including a casing which comprises an inlet channel on the suction side and an outlet channel on the discharge side, the latter being provided with a spring-loaded flap valve, characterized in that a gas jet pump (7, 8) is incorporated in the outlet channel (4) upstream of the flap valve (5), seen in the fluid conveyance direction.

2. A vacuum pump according to claim 1, characterized in that the direction of the jet of the gas jet pump (7, 8) is parallel to the sealing surface of the flap valve (5).

## Revendications

1. Pompe à vide mécanique comprenant un boîtier, muni d'un canal d'entrée du côté vide et d'un canal de sortie du côté pression, ce dernier étant pourvu d'un clapet anti-retour sollicité par un ressort, caractérisée par le fait qu'en amont du clapet anti-retour (5), dans la directionm du fluide, on prévoit une pompe à jet de gaz (7, 8) dans le canal de sortie (4) de la pompe à vide mécanique.

2. Pompe à vide selon la revendication 1, caractérisée en ce que la direction de jet de la pompe à jet de gaz (7, 8) est parallèle à la surface d'étanchéité du clapet anti-retour (5).
